# EUROPÄISCHE PATENTSCHRIFT

(11) **EP 3 344 816 B1**
(45) Veröffentlichungstag und Bekanntmachung des Hinweises auf die Patenterteilung: **18.12.2019**
(21) Anmeldenummer: 15762911.4
(22) Anmeldetag: 31.08.2015
(51) Int. Cl.: E01C 19/05, E01C 19/10

(54) **VERFAHREN ZUR HERSTELLUNG VON ASPHALT**
METHOD FOR PRODUCING ASPHALT
PROCÉDÉ DE FABRICATION D'ASPHALTE

(43) Veröffentlichungstag der Anmeldung: 11.07.2018
(73) Patentinhaber: Espria GmbH, 2572 Sutz (CH)
(72) Erfinder: WÜTHRICH, Andreas, 2572 Sutz-Lattrigen (CH)
(74) Vertreter: Keller & Partner Patentanwälte AG
(86) Internationale Anmeldenummer: PCT/CH2015/000124
(87) Internationale Veröffentlichungsnummer: WO 2017/035670

(56) Entgegenhaltungen:
- WO-A1-92/01751
- FR-A1- 2 265 914

## Beschreibung

### Technisches Gebiet

Die Erfindung betrifft ein Verfahren zur Herstellung von Asphalt aus einem eine Restfeuchte aufweisenden Schüttgut und Bitumen.

### Stand der Technik

Asphalt bezeichnet im Allgemeinen ein Gemisch aus Bitumen und Mineralstoffen, wie Sand, Splitt und dergleichen. Asphalt kommt einerseits natürlich vor, zum Beispiel im Val de Travers, Neuchâtel (Schweiz) oder auf der Insel Trinidad. Anderseits wird Asphalt auch künstlich hergestellt. Das Bitumen wird zum Beispiel durch Destillation von Erdöl als schwerflüchtiger hochmolekularer Rückstand gewonnen. Bitumen kann damit modifiziert werden, um unterschiedliche Eigenschaften zu erreichen. Zum Beispiel können Polymere wie ataktisches Polypropylen (APP), Styrol-butadien-Styrol (SBS), Ethylen Propylen Dien Terpolymer (EPDM), Ethylen Vinyl Acetat Copolymer (EVA) oder auch Gummimehl, Wachse, Paraffine, Zeolithe etc. beigemengt sein. Mit diesen oder weiteren Zusatzstoffen können Eigenschaften wie Viskosität, Applikationstemperatur, Festigkeit, Abriebfestigkeit, Ermüdungsfestigkeit, Witterungsbeständigkeit etc. beeinflusst werden. Weiter können diese Eigenschaften auch durch Mischung von mehreren unterschiedlichen Bitumen beeinflusst werden.

Der Großteil des eingebauten Asphalts wird in Asphaltmischanlagen hergestellt. Dabei werden die einzelnen Bestandteile des Asphaltmischgutes gezielt zusammengesetzt und vermischt. Hierfür werden zunächst die Gesteinskörnungen in vordosierter Menge einer Trockentrommel zugegeben, um die enthaltene Feuchtigkeit des Gesteins zu verdampfen und die erforderliche Temperatur des Asphalts erzeugt. Der in der Mischanlage, insbesondere in der Trockentrommel anfallende Feinstaubanteil (auch Füller genannt) wird typischerweise mit Hilfe einer nachgeschalteten Entstaubungsanlage abgetrennt. Das vordosierte Mineralstoffgemisch verlässt die Trockentrommel und gelangt in einen Mischturm. Dort erfolgt die genaue Dosierung der warmen Mineralstoffe, meist nach vorheriger Absiebung in verschiedene Korngrößen. Anschliessend wird das heisse Bitumen in den Mischbehälter eingedüst und mit den Mineralstoffen vermischt. Der Asphalt hat zu diesem Zeitpunkt typischerweise eine Temperatur von ungefähr 160 bis 180C. Schliesslich wird der fertige Asphalt heiss über Verladesilos oder direkt auf Ladeflächen von Lastwagen verladen, um im Strassen- und Wegebau eingesetzt zu werden.

Die Trockentrommel, auch Drehrohrofen genannt, ist ein Ofen zur kontinuierlichen Trocknung von Stoffen. Solche Öfen sind neben dem Einsatz bei der Trocknung von Mineralstoffen für die Asphaltproduktion auch in der Herstellung von Zement bekannt.

Die Beheizung der Trockentrommel erfolgt entweder direkt, innerhalb des Ofens, zum Beispiel durch einen Brenner. Es existieren auch indirekte Beheizungen, bei welchen die Wärmezufuhr über die Drehrohrwand übertragen wird. Diese haben den Vorteil, dass die Temperatur des Innenraums der Trockentrommel besser kontrollierbar ist. Allerdings weisen diese Beheizungen einen äusserst schlechten Wirkungsgrad auf.

Weiter ist aus der WO 92/01751 A1 (AHO) eine Beheizung des mineralische Material oder der Mischung von mineralischem Material und zerkleinerten Asphalt mit überhitztem Wasserdampf mit einer Temperatur zwischen 250 °C und 350 °C bekannt, wobei das Gas die Mischung mit einer Temperatur von ca. 20 °C bis 30 °C verlässt, so dass die gesamte Wärmemenge an die Mischung abgegeben werden kann.

Die FR 2 265 914 A1 (Taiyou) offenbart eine Methode zum Aufbewahren und Erhitzen von Asphaltmischungen, wobei die Asphaltmischung in einem doppelwandigen Zylinder eingetragen wird, mit überhitztem Wasserdampf mit einer Temperatur von ca. 150 °C beaufschlagt wird und anschliessend der Behälter dicht verschlossen wird.

Die Trockentrommel kann auch kombiniert zur Trocknung des Schüttgutes und zur Mischung des Asphalts aus Bitumen und Schüttgut eingesetzt werden. Prinzipiell sind dazu zwei Vorrichtungen bekannt:
- Doppelwandig: Im Aussenmantel wird das Schüttgut getrocknet, am Ende der Trommel wird das getrocknete Schüttgut in den Innenmantel überführt. In den Innenmantel ragt eine Lanze, über welche das Bitumen eingespritzt wird. Über geeignete Schaufelgeometrien wird der Asphalt gemischt und zurückbefördert. Solche Anlagen zeichnen sich durch den kompakten Aufbau aus und sind typischerweise mobil.
- Einwandig: Die Trommel weist eine grössere Länge auf, wobei im ersten Abschnitt der Trommel die Trocknung und im zweiten, sich anschliessenden Abschnitt der Trommel die Mischung erfolgt. Eine Lanze zum Eintragen des Bitumens ragt typischerweise über den Endbereich in die Trommel hinein.

Gesamthaft weisen die Trockentrommeln folgende Nachteile auf:
- Trockentrommeln sind konstruktiv sehr aufwändig. So müssen die Rohre drehbar gelagert und motorisch angetrieben sein.
- Aufgrund der aufwändigen Konstruktion sind solche Vorrichtungen teuer in der Herstellung.

Der motorische Antrieb und die Lagerung der Trommel sind aufwändig in der Wartung. Insbesondere kann es bei einem Ausfall des Antriebs im Betrieb, d. h. beladener Trommel schwierig sein, die Trommel wieder in Rotation zu versetzen, ohne das Produkt austragen zu müssen.
- Drehrohröfen, die in voller Beladung mit heissen Materialien plötzlich stehenbleiben, erleiden oft aussergewöhnlich teure Schäden durch die einseitige Hitzeeinwirkung des stehengebliebenen Gutes: Dabei kann eine irreversible Krümmung des Drehrohres bis zu dessen Unbrauchbarkeit erfolgen.
- Die Trommel ist schwierig zu isolieren, so dass das Verfahren energetisch äusserst aufwändig und damit teuer ist.
- Die direkte Beheizung der Trockentrommel hat den Nachteil, dass die Wärmeverteilung nicht optimal ist, so kann zum Beispiel das Produkt örtlich überhitzt werden. Weiter steht das Produkt in direktem Kontakt mit dem Brenner und dessen Abgasen, womit das Produkt kontaminiert werden kann.
- Die indirekte Beheizung der Trockentrommel weist typischerweise einen schlechten Wirkungsgrad auf.
- Die Rückgewinnung von Wärme ist in der Regel unwirtschaftlich, da das Abgas eine relativ niedrige Temperatur aufweist.
- In der Trockentrommel wird Staub aufgewirbelt, welcher aufwändig aus den Abgasen filtriert werden muss.
- Die Abgase müssen auch nachbehandelt werden, um Emissionen von VOC's (volatil organic compounds) aus den Verbrennungsabgasen des Brenners zu verhindern. Solche Verfahren (Filtern, katalytische Nachverbrennung) sind kostenintensiv und aufwändig.
- Aufgrund des hohen Anteils an Luftsauerstoff und brennbaren Stoffen, wie zum Beispiel Stäube, besteht latente Feuer- und Explosionsgefahr.
- Weiter darf bei den Abgasen der Taupunkt nicht vor dem Kamineintritt unterschritten werden. Um die Temperatur solange über dem Taupunkt zu halten, muss viel Energie eingesetzt werden.

Die Industrie forscht seit Jahrzehnten an der Optimierung der Herstellung von Asphalt, insbesondere da es sich um ein Produkt handelt, welches weltweit in enormen Mengen produziert wird. Bislang wurden lediglich kleinere Erfolge durch Modifikationen an den Brennern und in der Wärmerückgewinnung erreicht.

Weiter nimmt der Einsatz von recycliertem Asphalt einen immer grösseren Stellenwert ein. Gegenwärtig können geringe Mengen ungetrockneter recyclierter Asphalt beim Asphaltmischen beigemengt werden (im Bereich von 5%). Es ist ebenfalls bekannt, den recyclierten Asphalt vorgängig zu trocknen, damit grössere Mengen der Asphaltproduktion beigeführt werden können. Der recyclierte Asphalt kann aber aufgrund des grossen Schüttwinkels (ungefähr 60°) kaum vor der Trocknung dem Schüttgut beigemengt werden. Die schlechteren Fliesseigenschaften des recyclierten Asphalts beeinträchtigen den Transport im Drehrohrofen negativ, d.h. der Winkel des Drehrohrofens müsste der beigemengten Asphaltmenge angepasst werden. Weiter besteht im Drehrohrofen die Gefahr, dass das im recyclierten Asphalt vorhandene Bitumen sich entzünden kann. Weiter fallen damit vermehrt Abgase an. Auch werden die gesamte Trocknungsanlage und die Fördereinrichtungen durch die Verwendung von recycliertem Asphalt verschmutzt. Es wurden bislang verschiedene Anstrengungen unternommen, um den recyclierten Asphalt dennoch effizient trocknen zu können. Zum einen werden zwei Trocknungsanlagen parallel betrieben (sogenannt "schwarze" und "weisse" Trocknungsanlage) und zum andern werden die Trocknungsanlagen direkt über dem Silo respektive der Mischanlage (erhöht) angeordnet. Mit letzterer Massnahme kann auf eine Transporteinrichtung, insbesondere auf eine warme Transporteinrichtung, zwischen Trockentrommel und Silo verzichtet werden.

Beide Massnahmen haben aber grosse Nachteile. Offensichtlich werden durch den Einsatz einer separaten Trocknungsanlage für den recyclierten Asphalt die Kosten massiv erhöht, da nicht nur eine zweite Trocknungsanlage gebaut, sondern auch ausgelastet, gewartet und gegebenenfalls repariert werden muss. Auch die Anordnung über der Mischvorrichtung hat den Nachteil, dass sie technisch sehr aufwendig ist.

### Darstellung der Erfindung

Aufgabe der Erfindung ist es, eine dem eingangs genannten technischen Gebiet zugehörendes Verfahren zur Herstellung von Asphalt zu schaffen, welches energie- und kosteneffizient durchführbar ist und insbesondere auch für den Einsatz von recycliertem Asphalt geeignet ist.

Die Lösung der Aufgabe ist durch die Merkmale des Anspruchs 1 definiert. Gemäss der Erfindung wird zur Herstellung von Asphalt das Schüttgut mit überhitztem Wasserdampf beaufschlagt, um die Restfeuchte im Schüttgut zu reduzieren und das Schüttgut mit der reduzierten Restfeuchte wird mit Bitumen vermengt, um Asphalt zu erhalten.

Damit wird erfindungsgemäss überhitzter Wasserdampf in der Herstellung von Asphalt zur Reduktion von Restfeuchte in einem Schüttgut verwendet.

Eine entsprechende Vorrichtung zur Reduktion einer Restfeuchte eines Schüttguts, umfasst einen Trocknungsraum zum Reduzieren der Restfeuchte des Schüttgutes, wobei dem Trocknungsraum ein Mischwerk zum Vermengen des Schüttgutes mit Bitumen und damit zur Herstellung von Asphalt nachgeschaltet ist. Die Vorrichtung umfasst weiter eine Erzeugungsvorrichtung zum Erzeugen von überhitztem Wasserdampf, womit überhitzter Wasserdampf in den Trocknungsraum eintragbar ist.

Nachfolgend wird unter prozentualem Anteil, zum Beispiel 10% Restfeuchte, jeweils ein prozentualer Anteil in Gewichtsprozent verstanden, sofern nichts anderes angegeben ist.

Überhitzter Wasserdampf ist Wasserdampf mit einer Temperatur oberhalb der Siedetemperatur. Zum Beispiel wird Wasserdampf bei atmosphärischem Druck als überhitzt angesehen, wenn die Temperatur grösser 100°C ist. Solcher überhitzter Wasserdampf ist trocken, das heisst, er enthält keine Wassertropfen. Daher wird der überhitzte Wasserdampf auch Trockendampf genannt.

Überraschenderweise haben Experimente gezeigt, dass in der Asphaltherstellung mit dem Einsatz von überhitztem Wasserdampf Schüttgüter für die Herstellung von Asphalt effizient getrocknet werden können, womit eine kostengünstigere und einfachere Asphaltproduktion erreicht werden kann. Während bei herkömmlichen Trommeltrocknern das Schüttgut zuerst erwärmt wird und erst danach trocknet, haben Versuche gezeigt, dass die Wärmeübertragung vom überhitzten Wasserdampf zur Restfeuchte im Schüttgut derart optimal ist, dass noch vor der eigentlichen respektive abschliessenden Erhitzung des Schüttgutes, die Restfeuchte bereits zu verdampfen beginnt. Demnach scheint die Wärmeübertragung zwischen dem überhitzten Wasserdampf und der Restfeuchte signifikant besser zu sein als zwischen dem überhitzten Wasserdampf und dem Schüttgut.

Dieser Effekt konnte insbesondere bei mineralischen Schüttgütern wie zum Beispiel bei Sand in besonders grossem Ausmass beobachtet werden. Ein grosser Vorteil, welcher aus diesem Effekt hervorgeht, ist eine besonders energieeffiziente Trocknung, da ein wesentlicher Teil der Wärme direkt an die Restfeuchte übertragen werden kann. Weiter kann damit nicht nur die Restfeuchte an der Oberfläche, sondern auch Kapillarwasser besonders effizient entfernt werden. Die Versuche haben ebenfalls gezeigt, dass die Reduktion der Restfeuchte nicht nur unter relativ geringem Energieeinsatz erfolgen kann, sondern dass die Restfeuchte selbst auch in kurzer Zeit und unter geringem Energieaufwand besonders stark reduziert werden kann.

Beim Einsatz von überhitztem Wasserdampf für die Trocknung von Schüttgütern ist nicht alleine die Aufnahmekapazität für die Restfeuchte relevant, sondern die Bildung von "neuem" überhitztem Wasserdampf aus der Restfeuchte. Dies geschieht durch die Übertragung der Wärmeenergie des überhitzten Wasserdampfes an die Restfeuchte im Schüttgut. Je höher die Temperatur des überhitzten Wasserdampfes ist, desto mehr Restfeuchte kann damit in die Dampfphase überführt werden, womit das Schüttgut ebendiese Restfeuchte verliert.

Der Einsatz von überhitztem Wasserdampf beim Trocknen des Schüttgutes in der Herstellung von Asphalt weist gegenüber der üblichen Verwendung von Heissluft in der Trockentrommel unter anderen die folgenden Vorteile auf:
1. Überhitzter Wasserdampf weist eine wesentlich bessere Wärmeübertragung auf das Schüttgut und damit auf die Restfeucht im Schüttgut auf. Damit erfolgt eine schnelle Verdampfung der Restfeuchte im Schüttgut.
2. Überhitzter Wasserdampf kann so lange Restfeuchte aufnehmen, bis der Taupunkt des Wasserdampfs erreicht ist (100°C bei Atmosphärendruck).
3. Überhitzter Wasserdampf weist gegenüber Luft eine wesentlich höhere, in etwa die doppelte spezifische Wärmekapazität auf. Damit wird ein schneller Wärmeübergang erreicht.
4. Überhitzter Wasserdampf weist gegenüber Luft eine wesentlich geringere, rund 40 % geringere, Viskosität auf. Damit wird das Eindringen des überhitzten Wasserdampfs in Poren des Schüttgutes und damit der effektive Wärmetransport verbessert.
5. Da die Atmosphäre über dem Schüttgut aus Wasserdampf besteht, ist der Sauerstoffgehalt entsprechend klein, womit kaum Oxidationsprozesse einsetzen und eine Brand- und Explosionsgefahr gering gehalten werden kann.
6. Da kein Diffusionswiderstand zwischen verdampfter Feuchte und dem überhitzten Wasserdampf besteht, ergibt sich ein effizienterer Massentransport von innen nach aussen (auch aufgrund der geringen Viskosität unter Punkt 4).
7. Die Fördertechnik ist damit nicht auf die Trockentrommel beschränkt, sondern kann weitgehend beliebig gewählt werden. Mit einem Verzicht auf die Trockentrommel können insbesondere einfachere und kostengünstigere Fördertechniken eingesetzt werden, welche unter Umständen auch eine geringere Staubentwicklung verursachen, womit wiederum auf eine Abluftfiltrierung verzichtet oder auf eine einfachere und kostengünstigere Abluftfiltrierung zurückgegriffen werden kann.
8. Da bei der Erzeugung des Wasserdampfs typischerweise eine indirekte Heizung eingesetzt wird, ist der überhitzte Wasserdampf frei von Abgasen, womit wiederum auf aufwändige Filter verzichtet werden kann.
9. Es sind keine Schleusen oder Absperrungen notwendig.
10. Der Energiebedarf kann im Vergleich zur Heisslufttrocknung um bis zu 50% verringert werden.
11. Bis zu 90 % der Energie sind rückführbar.
12. Die Trocknungszeit kann um bis zu 80 % reduziert werden.
13. Die Trocknungsanlage kann kompakter und kostengünstiger ausgebildet werden, woraus auch geringere Investitionskosten resultieren.
14. Es entstehen kaum gesundheitsschädliche oder geruchsbelästigende Emissionen.

Vorzugsweise handelt es sich beim Schüttgut um ein mineralisches Schüttgut, insbesondere Kies oder Sand, dessen Restfeuchte reduziert wird. Dies ist von Vorteil, da für die Asphaltproduktion typischerweise mineralische Schüttgüter als Komponenten vorliegen, welche eine zu reduzierende Restfeuchte aufweisen.

Alternativ können auch Restfeuchten andere Edukte in der Asphaltproduktion mit diesem Verfahren verringert werden. Zum Beispiel kann eine Restfeuchte auch von rezykliertem Asphalt reduziert werden, um diesen anschliessend in der Mischvorrichtung dem Bitumen und dem mineralischen Schüttgut beizumengen.

Bevorzugt ist die zu reduzierende Restfeuchte kleiner als 10%, vorzugsweise kleiner als 7 %, besonders bevorzugt kleiner als 5 %. Dadurch, dass für das Verfahren ein zu trocknendes Ausgangsmaterial mit relativ geringer Restfeuchte gewählt wird, kann die Asphaltherstellung besonders Energieeffizient durchgeführt werden. Insbesondere hat sich überraschenderweise herausgestellt, dass auch bei geringem Anteil von Restfeuchte eine effiziente Wärmeübertragung durch den überhitzten Wasserdampf erreichbar ist, so dass auch relativ trockene Stoffe effizient mit überhitztem Wasserdampf getrocknet werden können.

In Varianten können auch Schüttgüter mit grösserer Restfeucht als 10% mit überhitztem Wasserdampf getrocknet werden.

Vorzugsweise ist eine reduzierte Restfeuchte kleiner als 2 %, vorzugsweise kleiner als 1 %, besonders bevorzugt kleiner als 0.5 %. Für die Asphaltproduktion ist es von besonderem Vorteil, wenn das eingesetzt Schüttgut, welches nach dem Trocknungsvorgang typischerweise mit Bitumen vermengt wird, eine geringe Restfeuchte aufweist - allerdings ist es nicht zwingend notwendig, dass die Restfeuchte beliebig gering ist. Es hat sich gezeigt, dass insbesondere eine Restfeuchte von ungefähr 0.5 % hinsichtlich der Wirtschaftlichkeit im Herstellungsprozess sowie in Bezug auf die Anforderungen an die Asphaltqualität besonders ideal ist.

Prinzipiell ist es nicht ausgeschlossen, dass auch Schüttgüter mit einer Restfeuchte von grösser 2 % bereits mit Bitumen zu Asphalt vermengt werden können. Dies kann dann ausreichen, wenn geringere Anforderungen an den Asphalt gestellt sind oder wenn der Asphalt noch nachbehandelt wird. So können zum Beispiel dem Asphalt oder bereits dem Schüttgut hygroskopische Stoffe beigemengt werden, welche die freie Restfeuchte im Asphalt reduzieren.

Verfahren nach einem der Ansprüche 1 bis 4, dadurch gekennzeichnet, dass das Verfahren bei einem Druck von 900 bis 1100 mbar erfolgt. Besonders bevorzugt wird das Verfahren beim lokalen Normaldruck durchgeführt. Damit kann auf eine aufwändige Konstruktion eines Trocknungsraums als Druckbehälter verzichtet werden. Unter dem Begriff "Trocknungsraum" ist nachfolgend ein Raum zu verstehen, in welchem die Trocknung des Schüttguts erfolgt. Die Anlage und die Wartung derselben werden damit besonders kostengünstig.

In Varianten kann auch überhitzter Wasserdampf bei einem anderen Druck eingesetzt werden.

Vorzugsweise wird der überhitzte Wasserdampf in einen Trocknungsraum eingetragen, durch welchen das Schüttgut kontinuierlich in eine Transportrichtung transportiert wird. Damit wird eine kontinuierliche Trocknung des Schüttgutes erreicht. Kontinuierliche Prozesse haben den Vorteil, dass abgesehen von den Wartungszeiten oder für Reparaturen keine Unterbrechung des Prozesses notwendig ist. Im vorliegenden Fall ist die kontinuierliche Verfahrensweise von besonderem Vorteil, da mit dem überhitzten Wasserdampf im Trocknungsraum eine Atmosphäre geschaffen wird, welche konstant gehalten werden kann, insbesondere wenn der Stoffdurchsatz und die Schüttguteigenschaften im Wesentlichen konstant bleiben. Damit kann ein besonders einfach zu kontrollierendes Verfahren zum Trocknen eines Schüttgutes geschaffen werden, bei welchem kontinuierlich Feinjustierungen der Prozessparameter wie Dampfdurchsatz, Dampftemperatur, Stoffdurchsatz etc. vorgenommen werden können. Damit können, abgesehen von einem Verfahrensstart, die gewünschten Prozessbedingungen (typischerweise die nach der Trocknung erzielte Restfeuchte) konstant gehalten werden.

Prinzipiell kann das Verfahren auch diskontinuierlich durchgeführt werden, wobei damit die Restfeuchte im Schüttgut sich in der Art eines Sägezahnmusters (oder Kippschwingung, Sägezahnschwingung) ändern würde. Die Restfeuchte würde jeweils beim Batchwechsel sprunghaft ansteigt, um danach kontinuierlich zu sinken.

Vorzugsweise wird der überhitzte Wasserdampf im Gegenstrom, entgegen der Transportrichtung, in den Trocknungsraum eingetragen. So kann ein Temperaturgradient während des Eintragens des Schüttguts in den Trocknungsraum kontinuierlich steigen, womit ein monotones Aufheizen des Schüttguts erreicht wird. Beim Eintreten in den Trocknungsraum wird vorerst Oberflächenwasser (sofern vorhanden) und danach Grobkapillarwasser in die Dampfphase übertragen. Die grösste Energie wird zum Entfernen des Feinkapillarwassers benötigt. Da das Feinkapillarwasser aber erst gegen Ende des Trocknungsprozesses entfernt wird, ist es von Vorteil, wenn das Schüttgut im Gegenstrom mit dem überhitzten Wasserdampf beaufschlagt wird. Weiter ergibt sich aus dem Gegenstromverfahren den Vorteil, dass eine erhöhte Konvektion erreicht wird, womit eine verbesserter Kontakt zwischen überhitztem Wasserdampf und Schüttgut und damit ein effizienteres Verdampfen der Restfeuchte im Schüttgut erreicht wird.

In Varianten kann der überhitzte Wasserdampf auch im Gleichstrom mit dem Schüttgut durch den Trocknungsraum transportiert werden. Dies hat den Vorteil, dass durch das Schüttgut selbst, welches mit geringerer Temperatur aus dem Trocknungsraum austritt, weniger Energie aus dem System abgeführt wird.

Vorzugsweise umfasst die Vorrichtung eine Fördervorrichtung, womit das Schüttgut durch den Trocknungsraum hindurch in das Mischwerk förderbar ist. Bevorzugt wird damit das Schüttgut über ein Förderband durch den Trocknungsraum hindurchgefördert. Diese Fördertechnik ist besonders einfach installierbar sowie kostengünstig in der Anschaffung und im Unterhalt. Mit Förderbändern kann das Schüttgut insbesondere während eines Grossteils des Herstellungsprozesses transportiert werden. Eine Zufuhr zum Trocknungsraum kann ebenfalls bereits über Förderbänder erfolgen. Damit muss das Schüttgut während des Prozesses nicht aufwändig auf eine andere Fördervorrichtung, wie zum Beispiel eine Trommel oder eine Schnecke, umgeladen werden. Auch kann das bereits getrocknete Schüttgut mit derselben Fördervorrichtung weiter transportiert werden, zum Beispiel zu einer Mischvorrichtung, in welcher dem Schüttgut Bitumen beigemengt wird. Weiter kann mit einem Förderband ein Stoffumsatz besonders einfach angepasst werden, indem die Beladung (zum Beispiel Menge Schüttgut pro Laufmeter) geändert oder die Vorschubgeschwindigkeit des Förderbands angepasst wird. Der Einsatz von überhitztem Wasserdampf hat in diesem Zusammenhang den Vorteil, dass das Schüttgut während des Trocknungsvorgangs nicht zwingend durchmischt wird, da der überhitzte Wasserdampf für einen sehr guten Wärmetransport sorgt.

In Varianten kann auch eine Trockentrommel eingesetzt werden, d. h. der Trocknungsraum kann selbst als Fördermittel ausgebildet sein. Dies hat den Vorteil, dass bestehende Anlagen zur Herstellung von Asphalt, insbesondere die Trocknungsanlage relativ einfach mit einer Erzeugungsvorrichtung zum Erzeugen von überhitztem Wasserdampf nachgerüstet werden kann. Weiter kann die Förderung des Schüttguts auch mittels einer Förderschnecke oder sonstigen dem Fachmann bekannten Fördermitteln für Feststoff erfolgen. Insbesondere kann die Trocknung auch batchweise, d. h. diskontinuierlich erfolgen.

In einer weiteren Variante kann auch eine weitgehend beliebige Fördervorrichtung, zum Beispiel eine Fördervorrichtung zum Fördern des Schüttgutes nach der Trocknung zu einem Silo, insbesondere einem Heisssilo oder einer Mischanlage eingesetzt werden. Diese Fördervorrichtung kann beispielsweise bei einer Förderung in ein Silo ein senkrecht ausgerichtetes Schaufelförderband umfassen, welches zu einem Trocknungsraum nachgerüstet werden kann. Damit kann die Asphaltproduktionsanlage besonders kostengünstig nachgerüstet und kompakt ausgebildet werden.

Die Fördervorrichtung kann auch als Kettenförderer, Vibrationsförderer, Rohrförderer, Schienenförderer mit Beförderungswagen, Schneckenförderer, Schüttelrutsche, Schwingförderer und dergleichen ausgebildet sein.

In einer bevorzugten Variante wird jedoch der typische Trommeltrockner in der Asphaltproduktionsanlage durch einen Trocknungsraum ersetzt, welcher als Fördervorrichtung besonders bevorzugt ein Förderband enthält.

Erfindungsgemäss wird der überhitzte Wasserdampf durch eine Aufnahme von Restfeuchte des Schüttgutes abgekühlt und bei einer Temperatur von mindestens 100°C, vorzugsweise mindestens 105°C aus dem Trocknungsraum ausgetragen.

Vorzugsweise wird überhitzter Wasserdampf bei einer Temperatur zwischen 100°C und 350°C, vorzugsweise zwischen 170°C und 270°C, besonders bevorzugt zwischen 200°C und 240°C in den Trocknungsraum eingetragen. Versuche haben gezeigt, dass das Verfahren zum Beispiel gut bei 220°C durchgeführt werden kann. Besonders bevorzugt ist die Temperatur des überhitzten Wasserdampfs über 100°C. Prinzipiell ist die Temperatur bei konstantem Stoffdurchsatz von überhitztem Wasserdampf proportional zur umgesetzten Stoffmenge an Schüttgut. Das Ziel bei der Wahl der Eintragstemperatur des überhitzten Wasserdampfs in den Trocknungsraum ist, dass der aus dem Trocknungsraum austretende Wasserdampf - zwar bei einer niedrigeren Temperatur - aber nach wie vor überhitzt ist. Würde nämlich die Temperatur des Wasserdampfs unter den Siedepunkt fallen, so würde der Dampf kondensieren und das Schüttgut würde damit befeuchtet. Anderseits soll die Temperatur des überhitzten Wasserdampfs aus ökonomischen Gründen beim Eintrag in den Trocknungsraum nur so hoch sein, dass die Temperatur des aus dem Trocknungsraum austretenden Wasserdampfs nicht weit über dem Siedepunkt liegt. Vorzugsweise wird der überhitzte Wasserdampf im Kreislauf geführt, wobei die durch den Trocknungsprozess dem überhitzten Wasserdampf zugeführte Dampfmenge zum Beispiel über einen Wärmetauscher abgeschieden wird.

Der Trocknungsprozess kann zum Beispiel über die Dampftemperatur beim Eintrag, über die Dampfmenge oder über die Schüttgutfördermenge geregelt werden. Vorzugsweise erfolgt die Regelung kontinuierlich anhand von aktuellen Messdaten dieser Parameter. Die Regelung kann aber auch sporadisch, aufgrund periodischer Analysen des Wassergehalts im getrockneten Schüttgut oder in anderen Intervallen erfolgen.

Dem Fachmann ist klar, dass der überhitzte Wasserdampf auch eine Temperatur über 350°C haben kann. Solche hohen Temperaturen können zum Beispiel bei der Produktion von Gussasphalt von Vorteil sein.

Vorzugsweise weist die Austrittstemperatur des Schüttguts mit reduzierter Restfeuchte eine Temperatur von über 100°C, besonders bevorzugt über 150°C, insbesondere von mehr als 160° auf. Diese Temperatur hat sich als besonders vorteilhaft für die Weiterverarbeitung des Schüttguts zu Asphalt erwiesen.

In Varianten kann die Austragungstemperatur auch grösser als 160°C oder tiefer als 100°C sein.

In einem besonders bevorzugten Verfahren wird der überhitzte Wasserdampf bei einer Temperatur von 220°C in den Trocknungsraum eingetragen und der Volumenstrom des überhitzten Wasserdampfs wird derart gesteuert, dass die Temperatur des überhitzten Wasserdampfs innerhalb des Trocknungsraums nicht unter 200°C, vorzugsweise nicht unter 210°C fällt. Diese Parameter sind von besonderem Vorteil, da damit das ausgetragene Schüttgut nicht nur hinreichend Trocken ist, sondern auch bei relativ kleiner Verweildauer im Trocknungsraum auf eine hinreichend hohe Weiterverarbeitungstemperatur, insbesondere auf über 160°C, erhitzt werden kann.

Dem Fachmann ist jedoch klar, dass die Parametersteuerung beliebig variiert werden kann, um dasselbe Resultat zu erreichen. Dazu können die Eintrittstemperatur und der Volumenstrom des überhitzten Wasserdampfs, sowie der Stoffdurchsatz des Schüttgutes variiert werden.

Versuche haben gezeigt, dass typischerweise die Restfeuchte im Schüttgut derart effizient reduziert werden kann, dass die gewünschte Austragungstemperatur des Schüttguts typischerweise noch nicht erreicht ist, während die Restfeuchtigkeit bereits hinreichend reduziert ist. In diesem Fall wird die Verweildauer im Trockenraum künstlich verlängert, um die gewünschte Austragungstemperatur zu erreichen.

In Varianten kann das Schüttgut nach dem Trocknungsvorgang in einem separaten Verfahrensschritt in einer zusätzlichen Heizvorrichtung auf die gewünschte Temperatur gebracht werden. Damit kann gegebenenfalls ein kostengünstigeres Trocknungsverfahren bereitgestellt werden, da eine geringere Leistung der Erzeugungsvorrichtung für den überhitzten Wasserdampf verwendet und auch eine kleinere Trocknungsvorrichtung eingesetzt werden kann.

Bevorzugt wird das Schüttgut mit dem überhitzten Wasserdampf auf eine Temperatur von vorzugsweise über 140 °C, besonders bevorzugt auf 150 °C bis 170 °C, insbesondere auf 155 °C bis 165 °C aufgeheizt. Damit wird eine ideale Weiterverarbeitungstemperatur für die Herstellung des Asphalts erreicht.

In Varianten kann auch eine andere Temperatur, zum Beispiel über 165 °C vorgesehen sein. Für die Herstellung von Gussasphalt kann zum Beispiel eine Temperatur von 260 °C vorgesehen sein.

Vorzugsweise wird das Schüttgut reduzierter Restfeuchte insbesondere durch Rütteln oder Absaugen entstaubt. Dadurch, dass im Trocknungsverfahren auf einen Trommeltrockner verzichtet werden kann, werden die im Schüttgut enthaltenen Stäube, welche in der Asphaltproduktion nicht erwünscht sind, nicht aufgewirbelt (die Aufwirbelung erfolgt einerseits aufgrund der Rotation in der Trommel, anderseits aber auch durch den durch den Brenner erzeugten Gasstrom). Damit kann auch auf eine aufwendige Filtration der Abluft verzichtet werden. Um diese Stäube dennoch effizient und kostengünstig entfernen zu können, kann zum Beispiel als besonders einfache und kostengünstige Variante ein Rüttelsieb oder ein Sauger vorgesehen sein. Dem Fachmann sind aber auch andere Varianten zur Entstaubung des Schüttgutes nach dem Trocknungsvorgang bekannt. Prinzipiell könnte das Schüttgut auch bereits vor dem Trocknungsvorgang entstaubt werden.

Vorzugsweise bildet der Trocknungsraum ein geschlossenes System, insbesondere ein geschlossener Kreislauf. Das System umfasst bevorzugt die Erzeugungsvorrichtung zum Erzeugen des überhitzten Wasserdampfs. Damit kann der Wasserdampf nach dem Durchtritt durch den Trocknungsraum entweder direkt wieder aufgeheizt und rückgeführt werden, oder die Restenergie des Wasserdampfs kann über einen im System integrierten Wärmetauscher zurückgewonnen werden, während das verbleibende Kondensat entsorgt werden kann. Das geschlossene System hat den Vorteil, dass das Verfahren besonders energieeffizient durchgeführt werden kann. Weiter weist das geschlossene System den Vorteil auf, dass keine Abgase, Stäube oder sonstige Emissionen austreten können, womit ein besonders sicherer Betrieb erreicht wird.

In Varianten kann die Vorrichtung auch offen gehalten sein. Auch in diesem Fall kann eine Energierückgewinnung erfolgen - wenn auch nicht mit derselben Effizienz.

Wird das System im Kreislauf betrieben, so kann der Wasserdampf direkt wieder für die Produktion von überhitztem Wasserdampf eingesetzt werden, da nach dem Einsatz des Wasserdampfes nach wie vor Wasserdampf vorliegt - Unterschied liegt im Wesentlichen in der tieferen Temperatur und in der höheren Menge, welche sich während des Trocknungsprozesses aufgrund der verdampften Restfeucht erhöht. Da der Wasserdampf keinen Abgasen eines Brenners ausgesetzt war, verunreinigt sich dieser ausschliesslich durch volatile Anteile des Schüttgutes. Falls lediglich Kies oder Sand als Schüttgut eingesetzt wird, kann damit der Wasserdampf auch nach dem Trocknungsprozess noch relativ sauber vorliegen, da ausser Wasser kaum volatile Stoffe im Kies oder Sand vorhanden sind.

Demgegenüber wird bei einer Heisslufttrocknung trockene Luft verwendet, welche nach dem Einsatz Feuchtigkeit aufweist und so nicht wieder einsetzbar ist. Das Prinzip der Heisslufttrocknung basiert im Unterschied zur vorliegenden Methode darauf, dass trockene Luft bis zur Sättigung eine gewisse Menge Wasser aufnehmen kann. Danach muss die feuchte Luft von den Schadstoffen des Brenners gereinigt werden und gegebenenfalls kann über einen Wärmetauscher die Wärme zurückgewonnen werden.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Darstellung einer Vorrichtung zur Herstellung von Asphalt gemäss dem Stand der Technik;
- Fig. 2: eine schematische Darstellung einer Vorrichtung zur Herstellung von Asphalt unter Verwendung von überhitztem Wasserdampf in einer Trockentrommel, die nicht unter den Schutzumfang des Anspruchs 1 fällt;
- Fig. 3: eine schematische Darstellung einer zweiten Ausführungsform einer Vorrichtung zur Herstellung von Asphalt unter Verwendung von überhitztem Wasserdampf in einem Trocknungsraum mit einem Förderband bei über dem Silo angeordnetem Trocknungsraum;
- Fig. 4: eine schematische Darstellung einer dritten Ausführungsform einer Vorrichtung zur Herstellung von Asphalt unter Verwendung von überhitztem Wasserdampf in einem Trocknungsraum mit einem Förderband und einem Trommelmischer;
- Fig. 5: eine schematische Darstellung einer vierten Ausführungsform eines Teils der Vorrichtung zur Herstellung von Asphalt unter Verwendung von überhitztem Wasserdampf, welcher innerhalb eines Trocknungsraums erzeugt wird;
- Fig. 6: eine schematische Darstellung einer fünften Ausführungsform eines Teils der Vorrichtung zur Herstellung von Asphalt unter Verwendung von überhitztem Wasserdampf, welcher in einen Rührkessel eingeleitet wird.

Grundsätzlich sind in den Figuren gleiche Teile mit gleichen Bezugszeichen versehen.

### Wege zur Ausführung der Erfindung

Die Figur 1 zeigt eine schematische Darstellung einer Vorrichtung 100 zur Herstellung von Asphalt 104 gemäss dem Stand der Technik. In einer solchen Vorrichtung wird im Wesentlichen ein feuchtes Schüttgut 101 in einem Trommeltrockner 120 zu einem Schüttgut mit verminderter Restfeuchte 102 getrocknet und anschliessend mit Bitumen 103 und gegebenenfalls anderen Zusatzstoffen zu Asphalt vermengt. Nachfolgend sei das Verfahren in einer beispielhaften Ausführungsform näher erläutert.

In einem ersten Schritt wird das feuchte Schüttgut 101, zum Beispiel feuchter Sand 101, auf einem Förderband 110 in einen Trommeltrockner 120 befördert. Der Trommeltrockner 120 ist auch unter dem Begriff Drehrohrofen, Trockentrommel etc. bekannt. Er weist einen Zylindermantel respektive eine Trommel auf, welcher rotierbar angetrieben ist. Bei der einen Öffnung, dem Eintrag 121 des Trommeltrockners, wird das zu trocknende Schüttgut 101, vorliegend mit einem Förderband 110, eingetragen. Ein Transport des Schüttgutes in der Trockentrommel wird durch eine geringe Neigung der Trommel in Förderrrichtung, vom Eintrag 121 hin zum Austrag 122, erreicht, so dass bei der sich rotierenden Trommel das Schüttgut 101 kontinuierlich in Richtung des Austrags 122 ausgetragen werden kann. Im Bereich des Austrags 122 der Trommel befindet sich ein Brenner 130, womit der Innenraum der Trommel beheizt wird, um damit das Schüttgut 101 zu trocknen. Die anfallenden Abgase werden auf der Eintragsseite der Trommel abgeführt und mit Filternaufbereitet (nicht dargestellt).

Das aus dem Trommeltrockner 120 ausgetragene, getrocknete Schüttgut 102 wird über ein weiteres Förderband 140 in einen Eintrag eines wärmeisolierten Schaufelförderers 150 transportiert. Damit wird das getrocknete Schüttgut 102 in ein Silo 160 eingetragen. Ein weiteres, peripher zum Silo 160 angeordnetes Silo 170 enthält Bitumen 103. Das Bitumen 103 wird in einer Mischvorrichtung 180 mit dem getrockneten Schüttgut 102 zu Asphalt 104 vermengt, welcher zur weiteren Verwendung mit einem Transporter 190 an seinen Bestimmungsort transportiert werden kann.

Zu dem obig beschriebenen Verfahren sind Varianten bekannt. So ist zum Beispiel der Einsatz einer indirekten Beheizung des Trommeltrockners auch bekannt. Weiter sind auch Verfahren bekannt, bei welchen das Bitumen direkt in die Trocknungstrommel eingetragen und dort der Asphalt gemischt wird. Bei einer weiteren Ausführungsform wird das Schüttgut in einem Doppelmantel getrocknet und anschliessend während einer Rückführung im Innenmantel mit Bitumen vermischt.

Die Figur 2 zeigt eine schematische Darstellung einer ersten Ausführungsform einer Vorrichtung 200 zur Herstellung von Asphalt 204 unter Verwendung von überhitztem Wasserdampf in einer Trockentrommel 201.

Die vorliegende Vorrichtung 200 zeigt eine Möglichkeit auf, wie eine Vorrichtung 100 gemäss dem Stand der Technik (siehe Figur 1) derart aufgerüstet werden kann, dass sie mit überhitztem Wasserdampf (SHS, Super Heated Steam) statt eines Brenners 130 betrieben werden kann. Das Ziel ist es dabei, möglichst einfach und kostengünstig eine bestehende Vorrichtung zur Herstellung von Asphalt umzurüsten.

Die Vorrichtung 200 umfasst im Wesentlichen die Teile gemäss der Figur 1, wobei aber der Trommeltrockner 220 vorliegend keinen Brenner 130 aufweist. Stattdessen weist der Trommeltrockner 220 eine Vorrichtung zum Erzeugen von SHS 230 auf. Diese umfasst im Bereich des Austrags 222 eine Zuleitung 231 für SHS und im Bereich des Eintrags 221 eine Ableitung 232 zum Abführen der Feuchtigkeit und/oder des SHS. Im Verfahren wird das feuchte Schüttgut 201 kontinuierlich mittels des Förderbands 110 in den Eintrag 221 des Trommeltrockners 220 transportiert. Durch die Rotation des Trommeltrockners 220 wird das Schüttgut kontinuierlich durch den Trommeltrockner transportiert. Mit der SHS-Erzeugungsvorrichtung 230 wird SHS erzeugt und über die Zuleitung 231 in den Austrag 222 des Trommeltrockners 220, das heisst gegen Strom oder entgegen der Förderrichtung des Schüttgutes 201 im Trommeltrockner 220, eingeführt. Der SHS erhitzt das feuchte Schüttgut 201 und lässt dadurch zumindest einen Teil der Feuchtigkeit des Schüttgutes verdampfen. Gleichzeitig sinkt die Temperatur des SHS, da dessen Wärme zum Verdampfen der Feuchtigkeit im Schüttgut 201 eingesetzt wird. Der Massenstrom und die Temperatur des eingetragenen SHS sind dabei derart reguliert, dass der SHS nicht kondensiert respektive dass der SHS bei einem Normaldruck von 1 Bar eine Temperatur von 100°C nicht unterschreitet. Der Massentransport im Trommeltrockner 220 ist derart eingestellt, dass die Restfeuchte in gewünschtem Ausmass reduziert werden kann (zum Beispiel 1 % oder 0.5 %). Der SHS wird beim Eintritt 221 des Trommeltrockners 220 über eine Ableitung 232 der SHS-Erzeugungsvorrichtung 230 zurückgeführt.

Aufgrund des Trocknungsvorgangs ist der SHS-Massenstrom beim Eintritt 221 grösser als beim Austritt 222. Deshalb wird bei der SHS-Erzeugungsvorrichtung 230 ein Teil des Massenstroms abgezweigt. Dieser Teilstrom wird kondensiert und entsorgt. Die Kondensation erfolgt vorzugsweise über einen Wärmetauscher, womit zumindest ein Teil der Wärmeenergie zurückgewonnen werden kann. Gegebenenfalls erfolgt vor oder nach der Kondensation ein Reinigungsschritt mit Filter, Aktivkohle, über Sedimentation oder dergleichen. Der nicht entsorgte Teilstrom wird aufbereitet, um diesen wieder als SHS dem Trommeltrockner 220 zuführen zu können. Die Aufbereitung kann eine Reinigung des SHS umfassen. Zum Beispiel kann der SHS über Filter, Zyklon oder andere dem Fachmann bekannte Systeme geführt werden, um Verunreinigungen abzuscheiden. Weiter umfasst die Aufbereitung das Aufheizen des SHS oder je nach Temperatur des Wasserdampfes/Wassers (der SHS soll im Trommeltrockner die Kondensationstemperatur nicht erreichen, bis zur Aufbereitung könnte der SHS aber durchaus soweit abkühlen). Die Reinigung des SHS kann auch vor dem Aufteilen in die Teilströme erfolgen.

Der SHS wird damit weitgehend im Kreislauf verwendet, lediglich die Menge des durch die Trocknung anfallenden Wassers wird dem Kreislauf entnommen. Für die SHS-Erzeugung ist nach der Initiierung des Verfahrens kein Frischwasser notwendig, womit das System ökologisch betrieben werden kann. Dadurch, dass lediglich SHS mit dem Schüttgut in Berührung kommt, können auch Kontaminationen des Schüttgutes vermieden werden. Verunreinigungen können direkt mit dem SHS aufgefangen und durch eine Kondensation in die Wasserphase überführt werden. Dazu kann zum Beispiel der Einsatz eines Zyklons von Vorteil sein, da damit das abzuscheidende Wasser mit den Verunreinigungen aufkonzentriert werden kann.

In einer nicht dargestellten Variante kann auf die SHS-Erzeugungsvorrichtung 230 auch verzichtet werden. In diesem Fall wird der SHS aus der Feuchtigkeit des feuchten Schüttguts 201 erzeugt, indem der Innenraum, vorzugsweise indirekt, erhitzt wird. Dieses Verfahren hat allerdings den Nachteil, dass es beim Aufstarten relativ lange dauern kann, bis sich die SHS-Atmosphäre eingestellt hat. In einer weiteren Variante wird mit der SHS-Erzeugungsvorrichtung 230 die SHS-Atmosphäre erzeugt und danach abgeschaltet, wenn die SHS-Atmosphäre mit der Restfeuchte des Schüttgutes aufrechterhalten werden kann.

Das aus dem Trommeltrockner 220 ausgetragene, getrocknete Schüttgut 202 wird über ein weiteres Förderband 140 in einen Eintrag eines Schaufelförderers 150 eingetragen. Damit wird das getrocknete Schüttgut 202 in ein Silo 160 eingetragen. Ein weiteres, peripher zum Silo 160 angeordnetes Silo 170 enthält Bitumen 203. Das Bitumen 203 wird in einer Mischvorrichtung 180 mit dem getrockneten Schüttgut 202 zu Asphalt 204 vermengt, welches zur weiteren Verwendung mit einem Transporter 190 an seinen Bestimmungsort transportiert werden kann.

Dem Fachmann ist klar, dass auf das Silo 160 auch verzichtet werden kann. In diesem Fall kann das Schüttgut kontinuierlich zu Asphalt weiter verarbeitet werden. Dies hat den Vorteil, dass die im frisch getrockneten Schüttgut 202 enthaltene Wärmeenergie für die Aspahltmischung verwendet werden kann.

Dem Fachmann ist ebenfalls klar, dass die Transportvorrichtungen, insbesondere die Förderbänder und der Schaufelförderer auch durch andere Transportvorrichtungen ersetzt oder je nach Anordnung der Teile, zum Beispiel wenn der Austrag des Trommeltrockners 220 direkt über dem Eintrag des Schaufelförderers 150 liegt, auf die Transportvorrichtung ganz verzichtet werden kann. Der Schaufelförderer kann zum Beispiel durch einen Schneckenförderer ersetzt werden.

Die Figur 3 zeigt eine schematische Darstellung einer zweiten Ausführungsform 300 einer Vorrichtung zur Herstellung von Asphalt 304 unter Verwendung von überhitztem Wasserdampf. Der wesentliche Unterschied zur Ausführungsform 200 gemäss Figur 2 liegt darin, dass der Trocknungsvorgang nicht in einem Trommeltrockner, sondern in einem Trocknungsraum 320 erfolgt. Zudem ist die Trocknungsvorrichtung nicht ebenerdig, sondern über dem Silo 160 zur Aufnahme des getrockneten Schüttguts 302 angeordnet. Der Trocknungsraum 320 ist vorliegend im Wesentlichen quaderförmig ausgebildet und umfasst in einem Bodenbereich jeweils stirnseitig eine Eintragsöffnung 321 und eine gegenüberliegende Austragsöffnung 323, zwischen welchen innerhalb des Trocknungsraums ein Förderband 322 zum Befördern des feuchten Schüttguts 301 vorgesehen ist. Der Trocknungsraum kann auch anderweitig, insbesondere zylindrisch ausgebildet sein. Das feuchte Schüttgut 301 wird vorliegend kontinuierlich mittels eines Schaufelförderers 150 von unten durch den Eintrag 321 hindurch auf das Förderband 322 transportiert. Der Eintrag kann statt mit einem Schaufelförderer 150 auch mit einem Schneckenförderer, einem Förderband oder anderweitigen Fördermitteln erfolgen.

Der Trocknungsraum 320 ist an eine SHS-Erzeugungsvorrichtung 330, analog zur SHS-Erzeugungsvorrichtung 230, angeschlossen. Diese ist über eine Zuleitung 331 im Bereich des Austrags 323 im Bodenbereich mit der Trockenkammer 320 verbunden, so dass SHS in den Trocknungsraum 320 geführt werden kann. Ebenfalls im Bodenbereich, jedoch im Bereich des Eintrags 321 ist eine Ableitung 332 für den SHS-Strom vorgesehen, womit der abgekühlte SHS-Strom der SHS-Erzeugungsvorrichtung 330 zur Aufbereitung zurückgeführt werden kann. Die Aufbereitung kann analog zur Aufbereitung der Erzeugungsvorrichtung 230 vorgesehen sein.

Die Zu- 321 und Ableitung 322 sind vorzugsweise im Bodenbereich der Trockenkammer 320 angeordnet. Damit wird eine weitgehend inerte Atmosphäre aus SHS erreicht. SHS mit höherer Temperatur bleibt damit innerhalb des Trocknungsraums 320, während SHS mit tieferer Temperatur aufgrund der höheren Dichte im Bodenbereich über die Ableitung 332 der SHS-Erzeugungsvorrichtung rückgeführt wird.

Der Trocknungsraum 320 ist vorliegend derart angeordnet, dass der Austrag 323 vertikal über dem Silo 160 zu liegen kommt. Das getrocknete Schüttgut 302 respektive das Schüttgut 302 mit verminderter Restfeuchte gelangt damit vom Förderband 322 im Innern des Trocknungsraums durch den Austrag 323 hindurch, vorliegend direkt in das Silo 160. Dieses Verfahren ist von besonderem Vorteil beim Einsatz von bitumenhaltigem Schüttgut, wie zum Beispiel bei einer Beimischung von recycliertem Asphalt zum Schüttgut. Durch die Erhitzung des Bitumens im Schüttgut kann die Mischung eine klebrige, schlecht fliessende Konsistenz aufweisen. Dadurch, dass die Trocknungsvorrichtung nun über dem Silo angeordnet ist, kann das heisse bitumenhaltige Schüttgut direkt in das Silo fallen gelassen werden. Dadurch, dass zwischen der Trocknungsvorrichtung und dem Silo kein Fördermittel vorgesehen ist, kann die Temperatur des getrockneten Gutes einfacher gehalten werden, insbesondere ist kein aufwendig zu isolierender Schaufelförderer notwendig.

Es ist klar, dass statt dem Trocknungsraum mit dem Förderband auch ein Trockenraum, umfassend eine Trockentrommel mit einer SHS-Erzeugungsvorrichtung, über dem Silo angeordnet sein kann. Auch die nachfolgen erläuterten Trocknungseinrichtungen können entweder ebenerdig oder über dem Silo angeordnet sein.

In Varianten kann zwischen dem Austrag 323 und dem Silo 160 auch ein Transportmittel vorgesehen sein, zum Beispiel ein Förderband.

Ein weiteres, peripher zum Silo 160 angeordnetes Silo 170 enthält Bitumen 303. Das Bitumen 303 wird in einer Mischvorrichtung 180 mit dem getrockneten Schüttgut 302 zu Asphalt 304 vermengt, welcher zur weiteren Verwendung mit einem Transporter 190 an seinen Bestimmungsort transportiert werden kann.

Die Figur 4 zeigt eine schematische Darstellung einer dritten Ausführungsform einer Vorrichtung zur Herstellung von Asphalt unter Verwendung von überhitztem Wasserdampf in einem Trocknungsraum 320 mit einem Förderband 301 und einem Trommelmischer 340.

Der Trocknungsraum 320 entspricht demjenigen aus der zuvor beschriebenen Figur 3, das heisst dem Trocknungsraum 320 der zweiten Ausführungsform. Im Unterschied zur zweiten Ausführungsform wird vorliegend das zu trocknende Schüttgut 301 über einen Schneckenförderer 310 über den Eintrag 321 in den Trocknungsraum 320 eingetragen. Im Bereich des Austrags 323 ragt der Trocknungsraum 320 derart in einen Eintrag 341 eines Trommelmischers 340 hinein, so dass das getrocknete Schüttgut vom Förderband 322 direkt in den Trommelmischer 340 eingetragen werden kann. Zusätzlich zum Trocknungsraum 320 ragt auch noch eine Lanze des Bitumensilos 170 im Bereich des Eintrags 341 in den Trommelmischer 340 hinein. Dazu weist zumindest der letzte Abschnitt des Trockenraums 320 kleinere Aussenabmessungen auf, als der Trommelmischer 340 beim Eintrag 341 Innenabmessungen aufweist. Vorliegend ragt die Lanze des Bitumensilos 170 nur geringfügig in den Trommelmischer 340 hinein, um bessere Mischverhältnisse zu schaffen kann die Lanze aber das Bitumen auch über weitere Strecken innerhalb des Trommelmischers 340 verteilen.

Der Trommelmischer 340 selbst ist vorliegend im Wesentlichen gleich aufgebaut wie der Trommeltrockner 120, wobei aber vorliegend kein Brenner vorgesehen ist. Der Trommelmischer 340 ist aussen wärmeisoliert. Prinzipiell kann der Trommelmischer aber auch beheizt sein, zum Beispiel indirekt über die Aussenhülle oder aber auch über einen Brenner analog zum Trommeltrockner 120. Damit besteht die Möglichkeit, dass im Trockenraum 320 ausschliesslich die Trocknung des Schüttguts erfolgt, während die Temperierung des Schüttguts zusammen mit dem Bitumen im Trommeltrockner erfolgen kann. Dazu kann die Lanze auch derart ausgebildet sein, dass das Bitumen erst tiefer im Trommelmischer 340 zugegeben wird, wo das getrocknete Schüttgut 301 die gewünschte Temperatur hat. Durch die Neigung des Trommeltrockners 340 wird der Asphalt 304 in Richtung Austrag 342 gefördert und kann im Anschluss zum Beispiel durch einen Transporter 190, eine andere Transporteinrichtung oder auch durch einen Behälter oder ein Silo aufgefangen werden.

Die Figur 5 zeigt eine schematische Darstellung einer vierten Ausführungsform eines Teils 400 der Vorrichtung zur Herstellung von Asphalt unter Verwendung von überhitztem Wasserdampf, welcher innerhalt eines Trocknungsraums 410 erzeugt wird;
Der Trocknungsraum 410 umfasst ähnlich wie bei der Ausführungsform der Figur 3 einen Eintrag 412 im Bodenbereich einer ersten Stirnseite und einen Austrag 414 im Bodenbereich einer zweiten, der ersten gegenüberliegenden Stirnseite. Der Eintrag des feuchten Schüttguts 401 erfolgt mittels eines Schaufelförderers 411 durch den Eintrag 412 hindurch auf ein Förderband 413 im Innern des Trocknungsraums 410. Das Förderband 413 transportiert das Schüttgut 401 während des Trocknungsprozesses durch die Trockenkammer hindurch zum Austrag 414, wo das getrocknete Schüttgut 402 auf einem weiteren, ausserhalb des Trocknungsraums 410 liegenden Förderbands 430 zur Weiterverarbeitung zu Asphalt befördert wird.

Die Trocknungsvorrichtung umfasst vorliegend eine Heizschlange 422 innerhalb des Trocknungsraums 410, mittels welcher der Trocknungsraums 410 erhitzt wird. Die Heizschlange wird vorliegend mittels eines Brenners 421, welcher ausserhalb des Trocknungsraums 410 liegt, beheizt. Die heissen Abgase des Brenners 421 werden nach dem Durchlaufen der Heizschlange 422 gereinigt und, zuvor oder danach, durch einen Wärmetauscher 423 geführt, um zumindest einen Teil der Wärme zurück zu gewinnen.

Innerhalb des Trocknungsraums 410 befindet sich vorliegend weiter ein Umwälzgebläse 415, um den SHS umwälzen zu können (bei der Ausführungsform gemäss Figur 2 oder 3 erfolgt die Umwälzung vorzugsweise direkt durch die SHS-Zuleitungen, wobei aber zur Unterstützung der Umwälzung auch weitere Gebläse vorgesehen sein können).

Im Bereich des Eintrags ist ein Kondensator 440 derart verbunden, dass abgekühltes SHS (nach wie vor über dem Kondensatpunkt) abgeführt kondensiert und allenfalls gereinigt werden kann.

Im Betrieb der vorliegenden Ausführungsform wird zum Initiieren des Verfahrens solange aufgeheizt, bis sich eine SHS-Atmosphäre im Trocknungsraum 410 bildet. Das bis zur Einstellung eines Gleichgewichts umgesetzte Schüttgut kann eine zu hohe Feuchtigkeit aufweisen. In diesem Fall kann das bereits umgesetzte Schüttgut nach Einstellung des Gleichgewichts erneut dem Trocknungsprozess zugeführt werden.

Nachdem sich das Gleichgewicht eingestellt hat, wird das ausgetragene, getrocknete Schüttgut 402 unter Beimengung von Bitumen und gegebenenfalls anderen Zusatzstoffen zu Asphalt verarbeitet.

Die Figur 6 zeigt eine schematische Darstellung einer fünften Ausführungsform eines Teils 500 der Vorrichtung zur Herstellung von Asphalt unter Verwendung von überhitztem Wasserdampf, welcher in einen Trocknungsbehälter 510 respektive einen Rührkessel eingeleitet wird. Im Unterschied zu den obigen Ausführungsformen handelt es sich vorliegend um einen diskontinuierlichen Trocknungsprozess, bei welchem einzelne Batches nacheinander getrocknet werden.

Die Vorrichtung umfasst einen Trocknungsbehälter 510 mit einem Rührer 512, welcher durch einen Antriebsmotor 511 angetrieben ist. Weiter umfasst die Vorrichtung 500 eine SHS-Erzeugungsvorrichtung 520 analog zu derjenigen der Ausführungsform 200 der Figur 2 respektive 300 der Figur 3. Der Trocknungsbehälter 510 ist in einem oberen Bereich über eine Zuleitung 521 und einer Ableitung 522 mit der SHS-Erzeugungsvorrichtung 520 derart verbunden, dass der SHS im Kreislauf geführt und nach dem Austritt aus dem Trocknungsbehälter 510 aufbereitet werden kann. Das feuchte Schüttgut 501 wird solange im Trocknungsbehälter 510 umgewälzt und mit SHS beaufschlagt, bis die geforderte Restfeuchte erreicht ist. Anschliessend wird das Schüttgut zusammen mit Bitumen und gegebenenfalls anderen Zusatzstoffen zu Asphalt verarbeitet.

Zusammenfassend ist festzustellen, dass erfindungsgemäss ein Herstellungsverfahren zur Herstellung von Asphalt geschaffen wird, welches besonders einfach aufbaubar und kostengünstig betreibbar ist.

## Patentansprüche

1. Verfahren zur Herstellung von Asphalt (304) aus einem eine Restfeuchte aufweisenden Schüttgut (301) und Bitumen (303), mit den folgenden Schritten:
a. Beaufschlagen des Schüttguts (301) in einem Trockenraum mit überhitztem Wasserdampf, um die Restfeuchte im Schüttgut (301) zu reduzieren;
b. Vermengen des Schüttguts (302) reduzierter Restfeuchte mit Bitumen (303), zum Erhalt von Asphalt (304)
wobei der überhitzte Wasserdampf durch eine Aufnahme von Restfeuchte des Schüttgutes (301) abgekühlt wird und bei einer Temperatur von mindestens 100°C, vorzugsweise mindestens 105°C aus dem Trocknungsraum ausgetragen wird, wodurch die Restfeuchte im Schüttgut (301) reduziert wird.

2. Verfahren nach Anspruch 1, **dadurch gekennzeichnet, dass** das Schüttgut (301) ein mineralisches Schüttgut (301) ist, dessen Restfeuchte reduziert wird.

3. Verfahren nach Anspruch 1 oder 2, **dadurch gekennzeichnet, dass** die zu reduzierende Restfeuchte kleiner als 10 %, vorzugsweise kleiner als 7 %, besonders bevorzugt kleiner als 5 % ist.

4. Verfahren nach einem der Ansprüche 1 bis 3, **dadurch gekennzeichnet, dass** eine reduzierte Restfeuchte kleiner als 2 %, vorzugsweise kleiner als 1 %, besonders bevorzugt kleiner als 0.5 % ist.

5. Verfahren nach einem der Ansprüche 1 bis 4, **dadurch gekennzeichnet, dass** das Verfahren bei einem Druck von 900 bis 1100 mbar erfolgt.

6. Verfahren nach einem der Ansprüche 1 bis 5, **dadurch gekennzeichnet, dass** der überhitzte Wasserdampf in einen Trocknungsraum (320) eingetragen wird, durch welchen das Schüttgut (301) kontinuierlich in eine Transportrichtung transportiert wird.

7. Verfahren nach Anspruch 6, **dadurch gekennzeichnet, dass** der überhitzte Wasserdampf im Gegenstrom, entgegen der Transportrichtung in den Trocknungsraum (320) eingetragen wird.

8. Verfahren nach einem der Ansprüche 1 bis 7, **dadurch gekennzeichnet, dass** überhitzter Wasserdampf bei einer Temperatur zwischen 100°C und 350°C, vorzugsweise zwischen 170°C und 270°C, besonders bevorzugt zwischen 200°C und 240°C in den Trocknungsraum (320) eingetragen wird.

9. Verfahren nach einem der Ansprüche 1 bis 8, **dadurch gekennzeichnet, dass** das Schüttgut mit dem überhitzten Wasserdampf auf eine Temperatur von vorzugsweise über 140 °C, besonders bevorzugt auf 150 °C bis 170 °C, insbesondere auf 155 °C bis 165 °C aufgeheizt wird.

10. Verfahren nach einem der Ansprüche 1 bis 9, **dadurch gekennzeichnet, dass** das Schüttgut reduzierter Restfeuchte insbesondere durch Rütteln oder Absaugen entstaubt wird.

## Claims

1. Process for producing asphalt (304) from a bulk solid (301) having a residual moisture and bitumen (303) comprising the steps of:
a. treating the bulk solid (301) with superheated steam in a drying space to reduce the residual moisture in the bulk solid (301);
b. mixing the bulk solid (302) having reduced residual moisture with bitumen (303) to obtain asphalt (304),
wherein the superheated steam is cooled by absorption of residual moisture in the bulk solid (301) and discharged from the drying space at a temperature of at least 100°C, preferably at least 105°C, thus reducing the residual moisture in the bulk solid (301).

2. Process according to Claim 1, **characterized in that** the bulk solid (301) is a mineral bulk solid (301) whose residual moisture is reduced.

3. Process according to Claim 1 or 2, **characterized in that** the residual moisture to be reduced is less than 10%, preferably less than 7%, particularly preferably less than 5%.

4. Process according to any of Claims 1 to 3, **characterized in that** a reduced residual moisture is less than 2%, preferably less than 1%, particularly preferably less than 0.5%.

5. Process according to any of Claims 1 to 4, **characterized in that** the process is carried out at a pressure of 900 to 1100 mbar.

6. Process according to any of Claims 1 to 5, **characterized in that** the superheated steam is introduced into a drying space (320) through which the bulk solid (301) is continuously transported in a transport direction.

7. Process according to Claim 6, **characterized in that** the superheated steam is introduced into the drying space (320) in countercurrent, counter to the transport direction.

8. Process according to any of Claims 1 to 7, **characterized in that** superheated steam is introduced into the drying space (320) at a temperature between 100°C and 350°C, preferably between 170°C and 270°C, particularly preferably between 200°C and 240°C.

9. Process according to any of Claims 1 to 8, **characterized in that** the bulk solid is heated with the superheated steam to a temperature of preferably above 140°C, particularly preferably to 150°C to 170°C, in particular to 155°C to 165°C.

10. Process according to any of Claims 1 to 9, **characterized in that** the bulk solid having reduced residual moisture is dedusted by shaking or aspiration in particular.

## Revendications

1. Procédé pour la préparation d'asphalte (304) à partir d'un matériau en vrac (301) présentant une humidité résiduelle et de bitume (303), comportant les étapes suivantes :
a. pressurisation du matériau en vrac (301) dans un espace de séchage avec de la vapeur d'eau surchauffée, afin de réduire l'humidité résiduelle dans le matériau en vrac (301) ;
b. mélange du matériau en vrac (302) à humidité résiduelle réduite avec du bitume (303), pour l'obtention d'asphalte (304)
la vapeur d'eau surchauffée étant refroidie par une incorporation d'humidité résiduelle du matériau en vrac (301) et étant évacuée de l'espace de séchage à une température d'au moins 100 °C, de préférence d'au moins 105 °C, l'humidité résiduelle dans le matériau en vrac (301) étant ainsi réduite.

2. Procédé selon la revendication 1, **caractérisé en ce que** le matériau en vrac (301) est un matériau en vrac (301) minéral, dont l'humidité résiduelle est réduite.

3. Procédé selon la revendication 1 ou 2, **caractérisé en ce que** l'humidité résiduelle devant être réduite est inférieure à 10 %, de préférence inférieure à 7 %, particulièrement préférablement inférieure à 5 %.

4. Procédé selon l'une quelconque des revendications 1 à 3, **caractérisé en ce qu'**une humidité résiduelle réduite est inférieure à 2 %, de préférence inférieure à 1 %, particulièrement préférablement inférieure à 0,5 %.

5. Procédé selon l'une quelconque des revendications 1 à 4, **caractérisé en ce que** le procédé est réalisé à une pression de 900 à 1100 mbars.

6. Procédé selon l'une quelconque des revendications 1 à 5, **caractérisé en ce que** la vapeur d'eau surchauffée est introduite dans un espace de séchage (320), à travers lequel le matériau en vrac (301) est transporté de manière continue dans une direction de transport.

7. Procédé selon la revendication 6, **caractérisé en ce que** la vapeur d'eau surchauffée est introduite à contrecourant, dans le sens contraire de la direction de transport, dans l'espace de séchage (320) .

8. Procédé selon l'une quelconque des revendications 1 à 7, **caractérisé en ce que** de la vapeur d'eau surchauffée est introduite dans l'espace de séchage (320) à une température comprise entre 100 °C et 350 °C, de préférence entre 170 °C et 270 °C, particulièrement préférablement entre 200 °C et 240 °C.

9. Procédé selon l'une quelconque des revendications 1 à 8, **caractérisé en ce que** le matériau en vrac est chauffé avec la vapeur d'eau surchauffée à une température de préférence supérieure à 140 °C, particulièrement préférablement de 150 °C à 170 °C, en particulier de 155 °C à 165 °C.

10. Procédé selon l'une quelconque des revendications 1 à 9, **caractérisé en ce que** le matériau en vrac à humidité résiduelle réduite est dépoussiéré en particulier par vibration ou par aspiration.
